# EUROPÄISCHE PATENTSCHRIFT

(11) **EP 1 012 052 B1**
(45) Veröffentlichungstag und Bekanntmachung des Hinweises auf die Patenterteilung: **19.03.2003**
(21) Anmeldenummer: 98945295.8
(22) Anmeldetag: 29.08.1998
(51) Int. Cl.: B65D 1/02

(54) **VERPACKUNG FÜR EIN PASTENFÖRMIGES PRODUKT**
PACKAGING FOR A PASTE PRODUCT
EMBALLAGE POUR PRODUIT PATEUX

(30) Priorität: 09.09.1997 DE 19739333
(43) Veröffentlichungstag der Anmeldung: 28.06.2000
(73) Patentinhaber: Ecolab GmbH & Co. OHG, 40589 Düsseldorf (DE)
(72) Erfinder: AMBERG, Günther, D-41472 Neuss (DE); SCHENK, Bernd, D-76337 Waldbronn (DE)
(86) Internationale Anmeldenummer: EP9805482
(87) Internationale Veröffentlichungsnummer: WO99012816

(56) Entgegenhaltungen:
- WO-A-94/15846
- WO-A-98/15683
- BE-A- 517 621
- DE-A- 19 500 006
- FR-A- 2 581 562

## Beschreibung

Die Erfindung betrifft eine Dosiereinrichtung gemäß dem oberbegriff des Anspruchs 1.

Flüssige bis pastenförmige Waschmittel sind bekannt. Diese Waschmittel sind im allgemeinen auf die Bedürfnisse im Haushalt abgestimmt, was zur Folge hat, daß sie hinreichend flüssig sein sollen und sich problemlos ausgießen und dosieren lassen. Da sie außerdem innerhalb eines größeren Temperaturbereiches lagerstabil sein sollen, kommt man üblicherweise nicht ohne die Anwendung von organischen Lösungsmitteln und/oder hydrotropen Zusatzstoffen aus. Diese Zusätze sind jedoch waschinaktiv, vergleichsweise aufwendig und beanspruchen zusätzliches Verpackungsvolumen bzw. zusätzliche Transport- und Lagerkapazität. Außerdem stört vor allem ein Gehalt an brennbaren Lösungsmitteln, die wegen des vergleichsweise hohen Durchsatzes an Waschmitteln in Wäschereibetrieben zusätzliche Sicherheitsvorkehrungen erfordern. Waschmittelkonzentrate dieser Art sind deshalb für Wäschereien nicht oder nur sehr bedingt brauchbar.

Es werden daher in Wäschereibetrieben in der Hauptsache pulverförmige Waschmittel eingesetzt. Da insbesondere in großen Betrieben mit weitgehender Automatisierung die genaue Dosierung derartiger Mittel personalaufwendig ist, werden die Mittel meist in vorgelöster Form als Stammlaugen bevorratet und dosiert, d.h. man setzt ein wässriges Konzentrat an, das dann den einzelnen Verbrauchsstellen zugeführt wird. Die üblicherweise in Wäschereibetrieben verwendeten Waschmittel enthalten jedoch relativ hohe Anteile an Waschalkalien, die nur beschränkt in kaltem Wasser löslich sind und überdies zu Aussalzungseffekten führen. Sie bewirken eine Phasentrennung, mit der Folge, daß die organischen Komponenten, insbesondere die nichtionischen Tenside und Seifen, sich abscheiden und aufrahmen. Man muß daher in relativ starker wässriger Verdünnung arbeiten und die Stammlaugen zusätzlich ständig intensiv durchmischen und im Kreislauf führen, um auch in den Zuführungsleitungen zu den Verbrauchsstellen ein Abscheiden einzelner Komponenten zu verhindern. Derartige Verfahren erfordern deshalb hohe Investitionen für geräumige Ansatzbehälter und die damit verbundene Statik für Mischer- und Fördereinrichtungen sowie eine ständige Energiezufuhr für das Temperieren und Umpumpen der Stammlaugen.

Ein diesen Anforderungen entsprechendes Waschmittel ist in der EP 0 295 525 A1 beschrieben. Dabei handelt es sich um ein pastöses Waschmittel, das besondere Anforderungen an die Handhabung für das Dosieren und Vermischen mit Wasser als Lösungsmittel stellt. Derartige Waschmittelpasten werden in großen Gebinden transportiert und bevorratet. Es wird vorgeschlagen, diese Vorratsgebinde in eine Entnahmevorrichtung oberhalb der Dosiereinrichtung zu setzen und die Paste nach unten absteigend zu führen. Im Falle der Verwendung dieser Verpackung mit einem flexiblen Vorratsgebinde wird vorgeschlagen, auf das im Behälter befindliche Gebinde eine Folgeplatte aufzusetzen, die Druck auf das Vorratsgebinde ausübt, um eine weitgehende Entleerung des Vorratsgebindes sicherzustellen.

Es hat sich herausgestellt, daß die Folgeplatte sehr schwer ausgebildet sein muß, wenn ein gleichmäßiges Absinken und eine weitgehende Entleerung des Vorratsgebindes sichergestellt werden soll. Dies hat jedoch den Nachteil, daß das Handling solch großer Gewichte sehr schwierig ist, wodurch das Risiko von Bedienungsfehlern erhöht wird. Außerdem wird dadurch eine insgesamt sehr stabile und damit aufwendige Konstruktion für die Aufnahme der Verpackung erforderlich.

Eine Dosiereinrichtung gemäß den Oberbegriff des Anspruchs 1 ist aus Dokument BE-A- 517 621 bekannt,

Aufgabe der Erfindung ist es deshalb, eine Dosiereinrichtung so weiterzuentwickeln, daß mit einfachen Mitteln ein sicheres und praktisch vollständiges Entleeren des Vorratsgebindes möglich ist.

Diese Aufgabe wird mit einer Dosiereinrichtung gemäß Anspruch 1 gelöst.

Mit einer solchen Ausbildung kann ohne großen Aufwand und mit einfachen Mitteln bewirkt werden, daß die Verpackung weitgehend vollständig restentleert wird, ohne daß dazu Hilfsmittel, wie eine schwere Folgeplatte, erforderlich wären. Durch die durch Unterdruck bewirkte Produktentnahme folgt nämlich der Bereich mit geringerer Wandstärke in Richtung zur Auslaßöffnung und legt sich dabei an die Wandungen des Bereiches mit größerer Wandstärke an, wodurch ähnlich einer Folgeplatte bei einer Kartusche das pastenförmige Produkt dort zum größten Teil abgestreift wird.

Besonders vorteilhaft ist vorgesehen, daß das flexible Vorratsgebinde aus einem unteren Teil mit größerer Wandstärke und einem oberen Teil mit geringerer Wandstärke besteht, welche dicht miteinander verbunden sind. Die Verpackung läßt sich auf diese Weise einfach herstellen, sie kann beispielsweise aus zwei bagförmigen Teilen mit unterschiedlicher Wandstärke zusammengeschweißt werden.

Um den Entleerungsvorgang zu optimieren, ist vorteilhaft vorgesehen, daß der obere und untere Teil ein etwa gleich großes Volumen aufweisen. Ggf. kann hier je nach Produkt auch ein anderes Größenverhältnis gewählt werden.

Als vorteilhaft für eine optimale Restentleerung hat sich herausgestellt, daß der obere Bereich eine gegenüber dem unteren Bereich etwa dreimal geringere Wandstärke aufweist, wobei die Wandstärke im unteren Bereich etwa 0,6 mm beträgt und als Material Polyethylen oder Polyethylenmischungen eingesetzt werden. Natürlich kann die Wandstärke auch anders dimensioniert sein.

Die Erfindung ist nachstehend anhand der Zeichnung beispielsweise näher erläutert. Diese zeigt in:
- Fig. 1: eine Seitenansicht einer erfindungsgemäßen Verpackung in vollständig befülltem Zustand,
- Fig. 2: die Verpackung nach Figur 1 in weitgehend entleertem Zustand und
- Fig. 3: eine auf eine Dosiereinrichtung aufgesetzte Verpackung.

Eine erfindungsgemäße Verpackung für ein pastenförmiges Produkt besteht aus einem flexiblen geschlossenen Vorratsgebinde 1, welches beim Ausführungsbeispiel aus zwei beutel- bzw. bagförmigen Teilen besteht, nämlich einem oberen Teil 2 und einem unteren Teil 3. Beide Teile 2 und 3 bestehen dabei bevorzugt aus einer Kunststoffolie, wobei die Wandstärke des oberen Teiles 2 kleiner ist als die Wandstärke des unteren Teiles 3, beispielsweise beträgt die Wandstärke des oberen Teiles 2 0,2 mm, während die Wandstärke des unteren Teiles etwa dreimal größer ist, also 0,6 mm beträgt. Beide Teile 2, 3 sind zur Bildung des Vorratsgebindes 1 umlaufend dicht miteinander verschweißt, der Bereich dieser Schweißnaht ist mit 4 bezeichnet. Gleichzeitig ist auch noch ein mit 5 angedeuteter Stützring mit eingeschweißt.

Unterseitig ist das Vorratsgebinde 1 mit einer verschließbaren Auslaßöffnung 6 versehen, die adapterförmig ausgebildet ist und das Verbinden mit einer nachfolgend beschriebenen Dosiereinrichtung ermöglicht. Erkennbar weisen der obere Teil 2 und der untere Teil 3 ungefähr dasselbe Volumen auf, je nach Produkt können die Größenverhältnisse aber auch anders gewählt sein.

Wird nun durch Unterdruck aus der Auslaßöffnung 6 das pastenförmige Produkt abgesaugt, so folgt der obere dünnere Teil 2 dem sich entleerenden Vorratsgebinde 1 in Richtung der Auslaßöffnung 6 und legt sich dabei an die Wände des unteren dickeren Teiles 3 an, wie dies in Figur 2 dargestellt ist. Der obere dünne Teil 2 streift dabei, ähnlich einer Folgeplatte bei einer Kartusche, das pastenförmige Produkt zum größten Teil ab und sorgt für eine gute Restentleerung des Vorratsgebindes 1, ohne daß zusätzliche Hilfsmittel, wie eine Folgeplatte, erforderlich wären.

Ein so ausgebildetes Vorratsgebinde ist, wie dies Figur 3 zeigt, zur Aufnahme in eine Dosiereinrichtung bestimmt, die allgemein mit 7 bezeichnet ist. Diese Dosiereinrichtung weist ein Gestell auf, auf welches ein formstabiler Behälter 8 aufgesetzt ist, der mit Handhabungsgriffen 9 ausgerüstet sein kann. In diesen Behälter 8 ist ein erfindungsgemäßes Vorratsgebinde 1 einstellbar. Bodenseitig ist der Behälter 8 mit einer zentralen Öffnung 10 versehen, durch welche die adapterförmige Auslaßöffnung 6 des Vorratsgebindes 1 in die Dosiereinrichtung 7 hineinragt und dort dicht mit dem Zugang 11 der Dosiereinrichtung 7 verbindbar ist. Der Aufbau der Dosiereinrichtung 7 im einzelnen ist einem Fachmann geläufig, so daß darauf verzichtet wird, diesen näher zu erläutern. Neben dem pastenförmigen Produkt aus dem Vorratsgebinde 1 wird der Dosiereinrichtung 7 über den Einlaß 12 Wasser zugeführt, durch den im Bereich 13 entstehenden Unterdruck wird das Wasser mit dem pastenförmigen Produkt vermischt und tritt durch den Auslaß 14 aus der Dosiereinrichtung 7 in dem gewünschten Dosierungsverhältnis aus.

Natürlich ist die Erfindung nicht auf die dargestellten Ausführungsbeispiele beschränkt. Weitere Ausgestaltungen sind möglich, ohne den in Anspruch 1 definierten Bereich zu verlassen. So können die Abmessungen des Vorratsgebindes 1 in Abhängigkeit vom jeweiligen pastenförmigen Produkt selbstverständlich anders gewählt sein, natürlich kann auch eine anders ausgebildete Dosiereinrichtung verwendet werden und dergl. mehr.

## Patentansprüche

1. Dosiereinrichtung mit Unterdruckförderung, die einen Zugang (11) für pastenförmiges Produkt, der in einen Unterdruckbereich mündet, und ein flexibles, das Produkt enthaltende Vorratsgebinde (1) aufweist, dessen Auslassöffnung (6) in den Zugang (11) mündet, wobei das flexible Vorratsgebinde (1) einen ersten, die Auslassöffnung (6) aufweisenden Bereich (3) größerer Wandstärke und einen zweiten Bereich (2) mit demgegenüber geringerer Wandstärke aufweist, die derart ausgelegt sind, dass sich der zweite Bereich (2) bei an dem Vorratsgebinde (1) angelegtem Unterdruck dem abgesaugten Produkt in Richtung der Auslassöffnung (6) folgend an die Wand des ersten Bereiches (3) anlegt,
**dadurch gekennzeichnet,**
**dass** zwischen beiden Bereichen (2, 3) ein Stützring (5) angeordnet ist.

2. Dosiereinrichtung nach Anspruch 1,
**dadurch gekennzeichnet,**
**dass** der erste (3) und zweite (2) Bereich des flexiblen Vorratsgebindes (1) dicht miteinander verbunden sind.

3. Dosiereinrichtung nach Anspruch 1 oder 2,
**dadurch gekennzeichnet,**
**dass** die beiden Bereiche (2, 3) ein etwa gleich großes Volumen aufweisen.

4. Dosiereinrichtung nach einem der vorhergehenden Ansprüche,
**dadurch gekennzeichnet,**
**dass** der zweite Bereich (2) gegenüber dem ersten Bereich (3) eine dreimal geringere Wandstärke aufweist.

5. Dosiereinrichtung nach Anspruch 4,
**dadurch gekennzeichnet,**
**dass** die Wandstärke im ersten Bereich (3) etwa 0,6 mm beträgt.

## Claims

1. A dosing unit operating by reduced pressure which comprises an entrance (11) for paste-form product opening into a reduced-pressure region and a flexible storage container (1) for the product of which the outlet opening (6) opens into the entrance (11), whereas the flexible storage container (1) comprises a first relatively thick-walled region (3) with the outlet opening (6) and a second region (2) with thinner walls which are designed in such a way that, under the effect of reduced pressure applied to the storage container (1), the second region (2) applies itself to the walls of the first region (3), following the product withdrawn under suction towards the outlet opening (6), **characterized in that** between both regions (2, 3) a supporting ring is located.

2. A dosing unit as claimed in claim 1, **characterized in that** the first and second regions (2,3) of the flexible storage container (1) are joined tight to one another.

3. A dosing unit as claimed in claim 1 or 2, **characterized in that** the two regions (2,3) have substantially the same volume.

4. A dosing unit as claimed in one or more of the preceding claims, **characterized in that** the walls of the second region (2) are three times thinner than those of the first region (3).

5. A dosing unit as claimed in claim 4, **characterized in that** the wall thickness of the first region (3) is about 0.6 mm.

## Revendications

1. Dispositif de dosage à refoulement par dépression dans lequel :
- une amenée (11) d'un produit pâteux débouche dans une zone de dépression,
- un emballage de stockage (1), flexible, contenant le produit, présente une ouverture de sortie (6) débouchant dans l'amenée (11) et cet emballage (1) comporte, présentant l'ouverture de sortie (6), une première zone (3) à épaisseur de paroi plus forte, une seconde zone (2) à épaisseur de paroi plus faible faisant que cette deuxième zone (2), quand l'emballage de stockage (1) est mis en dépression vient, en suivant le produit aspiré en direction de l'ouverture de sortie (6), s'appliquer sur la paroi de la première zone (3),
**caractérisé en ce qu'**
une bague d'appui (5) est montée entre les deux zones (2, 3).

2. Dispositif de dosage selon la revendication 1,
**caractérisé en ce que**
la première zone (3) et la seconde zone (3) de l'emballage flexible (1) sont reliées entre elles avec étanchéité.

3. Dispositif de dosage selon l'une quelconque des revendications 1 ou 2,
**caractérisé en ce que**
les deux zones (2, 3) ont à peu près le même volume.

4. Dispositif de dosage selon l'une quelconque des revendications précédentes,
**caractérisé en ce que**
la seconde zone (2), par rapport à la première zone (3), présente une épaisseur de paroi trois fois plus faible.

5. Dispositif de dosage selon la revendication 4,
**caractérisé en ce que**
l'épaisseur de paroi dans la première zone (3) est d'environ 0,6 mm.
